# EUROPÄISCHE PATENTSCHRIFT

(11) **EP 1 716 368 B1**
(45) Veröffentlichungstag und Bekanntmachung des Hinweises auf die Patenterteilung: **22.11.2017**
(21) Anmeldenummer: 04731918.1
(22) Anmeldetag: 10.05.2004
(51) Int. Cl.: F24C 15/02, E05B 7/00

(54) **VORRICHTUNG MIT EINEM GRIFFELEMENT**
DEVICE COMPRISING A GRIPPING ELEMENT
DISPOSITIF POURVU D'UN ELEMENT POIGNEE

(30) Priorität: 11.02.2004 DE 102004006764
(43) Veröffentlichungstag der Anmeldung: 02.11.2006
(73) Patentinhaber: BSH Hausgeräte GmbH, 81739 München (DE)
(72) Erfinder: GÖTZ, Bernhard, 75059 Zaisenhausen (DE); HERBOLSHEIMER, Jochen, 75015 Bretten (DE); BAUMEISTER, Thomas, 76646 Brluchsal (DE)
(86) Internationale Anmeldenummer: PCT/EP2004/004994
(87) Internationale Veröffentlichungsnummer: WO 2005/083330

(56) Entgegenhaltungen:
- EP-A- 0 345 681
- WO-A-03/072898
- DE-A- 3 935 803
- FR-A- 2 616 832
- GB-A- 2 183 152

## Beschreibung

Die Erfindung geht aus von einer Vorrichtung mit einem Griffelement nach dem Oberbegriff des Anspruchs 1.

Aus der DE 102 08 496 U1 ist eine Vorrichtung mit einem Griffelement einer Gerätetür bekannt, das dazu vorgesehen ist, sich während einer Türbewegung der Gerätetür relativ zur Gerätetür zu bewegen. Die Vorrichtung umfasst ein Steuergetriebe, das eine Bewegung des Griffelements relativ zur Gerätetür abhängig von der Türbewegung der Gerätetür fest vorgibt.

Die deutsche Offenlegungsschrift DE 39 35 803 A1 offenbart eine Back- und Bratofentür, bestehend aus einem Türboden und einer mit diesem verbundenen Glasfrontplatte, die eine Aussparung aufweist, welche durch einen aus der Türebene in die Arbeitsstellung herausschwenkbaren Bedienungshandgriff ausgefüllt ist. Der Bedienungshandgriff ist an einem Griffhalteteil angelenkt und steht unter der Wirkung einer Drehfeder bzw. Zweischenkelfeder. Das Griffhalteteil ist am Türboden befestigt. Am ortsfesten Griffhalteteil ist eine Ruhestellenverrastung und eine Arbeitsstellenverrastung für den ausschwenkbaren Bedienungshandgriff ausgebildet. Im Bedienungshandgriff ist ein Druckelement sowohl zum Aufheben der Ruhestellenverrastung als auch zum Aufheben der Arbeitsstellenverrastung integriert.

Aus der französischen Druckschrift FR 2 616 832 A1 ist bereits ein großer Handgriff für Türen und andere öffenbare Scheiben von hohem Gewicht oder großen Ausmaßen bekannt. Dieser Handgriff weist einen metallischen Kern auf, der mit dem Rahmen einer Tür verbunden werden kann, sowie eine den Kern umgebende Abdeckung aus einem elastischen Material. Ferner ist an jedem Ende des Kerns eine erschütterungsdämpfende Vorrichtung vorgesehen, die aus einem Sockel besteht, der mit einem seiner Enden an dem Kern befestigt ist, sowie aus einem Zylinder, der dazu vorgesehen ist, mit einem seiner Enden am Rahmen oder andersherum befestigt zu werden; wobei der Zylinder an seinem freien Ende einen Vorsprung aufweist, der mit Spiel in dem Sockel angeordnet werden kann, an dem er elastisch befestigt ist

Die deutsche Offenlegungsschrift EP 0 345 681 A2 offenbart eine Verschlusseinrichtung für eine Heißgerätetür mit einem eine Falle betätigenden Türgriff und Mitteln zur Erzielung einer Zwischenrast. Bei einer bekannten Einrichtung ist ein zusätzlicher Verriegelungsgriff zwischen Tür und Rahmen angeordnet, der nach der Vorentriegelung zugänglich wird. Aufgabe der Erfindung ist es, einen sicheren und leicht zu bedienenden Verschluss zu schaffen. Dies wird dadurch erreicht, dass eine um einen Kloben herumgreifende Drehfalle benutzt wird, auf der der Türgriff aufliegt, dass der Drehfalle eine Sperrklinke gegenübersteht, die eine Vor-Öffnung ermöglicht, und dass auf der Sperrklinke ein Auslösehebel gelagert ist, der bei einer zweiten Türgriffbetätigung hochgedrückt wird und dabei die Sperrklinke mitnimmt. Bei einer alternativen Ausführungsform wird der Auslösehebel durch einen Steuerhebel ersetzt, dessen Stirnfläche der mit zwei Rastnasen versehenen Sperrklinke gegenübersteht.

Die Aufgabe der Erfindung besteht insbesondere darin, eine gattungsgemäße Vorrichtung mit verbessertem Bedienkomfort bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können. Die Erfindung betrifft eine Vorrichtung mit einem Griffelement einer Gerätetür, das dazu vorgesehen ist, sich während einer Türbewegung der Gerätetür relativ zur Gerätetür zu bewegen.

Das Griffelement ist dazu vorgesehen, sich in seiner Bewegung an eine Bedienerhandbewegung anzupassen. Dadurch kann eine besonders komfortabel bedienbare Gerätetür bzw. ein komfortabel bedienbares Griffelement erreicht werden.

Unter "vorgesehen" soll in diesem Zusammenhang auch "ausgelegt" und "ausgestattet" verstanden werden. Das Griffelement soll in seiner Bewegung insbesondere an verschiedene Bedienerhandbewegungen verschiedener Bediener anpassbar sein. Ein Griffelement ist geeignet, sich an eine Bedienerhandbewegung anzupassen, wenn unter Berücksichtigung typischer Bedienerkräfte davon auszugehen ist, dass sich das Griffelement während der Bedienerhandbewegung stets in einer ergonomisch vorteilhaften Stellung befindet. Wegen der hohen Anforderungen an einen Bedienkomfort kann ein Einsatz der erfindungsgemäßen Lösung im Zusammenhang mit Hausgerätetüren, und zwar insbesondere im Zusammenhang mit horizontal schwenkbaren Hausgerätetüren, wie beispielsweise Gargerätetüren, besonders gewinnbringend sein.

Eine besonders flexibel anpassungsfähige Vorrichtung ist erreichbar, wenn das Griffelement dazu vorgesehen ist, zumindest weitgehend unabhängig von einer Stellung der Gerätetür bewegbar gelagert zu sein.

Ein Bewegen des Griffelements in unzulässige Stellungen, die beispielsweise einen Komfort beeinträchtigen könnten, kann vermieden werden, wenn das Griffelement dazu vorgesehen ist, zwischen einer ersten und einer zweiten Stellung bewegbar gelagert zu sein. Dabei können die erste und die zweite Stellung besonders vorteilhaft durch Anschlagelemente definiert sein, die auch zum Abstützen von großen Bedienerkräften einsetzbar sind, wie sie beispielsweise beim Tragen der Vorrichtung am Griffelement auftreten können.

Ein ungewolltes Rückstellen des Griffelements kann vermieden werden, wenn die Vorrichtung eine Stabilisationseinheit zum Stabilisieren des Griffelements in wenigstens einer Stellung umfasst.

Eine flexible Auswahl einer Parkstellung kann erreicht werden, wenn die Stabilisationseinheit zum Stabilisieren des Griffelements in zumindest drei Stellungen vorgesehen ist.

Durch die Möglichkeit, das Griffelement in zumindest drei Stellungen zu stabilisieren, lassen sich insbesondere auch dann Vorteile erreichen, wenn das Griffelement dazu vorgesehen ist, an einer in ein Einschubfach einschiebbaren Gerätetür gelagert zu sein. Beispielsweise kann dann die erste Stellung der geschlossenen Gerätetür, die dritten Stellung einer geöffneten, aber nicht in das Einschubfach eingeschobenen und die zweite Stellung der eingeschobenen Gerätetür zugeordnet sein. Prinzipiell ist jedoch der Einsatz des erfindungsgemäßen Griffelements im Zusammenhang mit jedem, dem Fachmann als sinnvoll erscheinenden Gerät denkbar.

Dabei ist ein besonders hoher Bedienkomfort erreichbar, wenn die Stabilisationseinheit zumindest eine Rasteinheit umfasst. Als Rasteinheit soll in diesem Zusammenhang eine Einheit bezeichnet werden, die ausgehend von wenigstens einer Konfiguration eine selbsttätige Rastbewegung wenigstens eines Bauteils in eine stabile Konfiguration erzeugt und/oder erfährt. Prinzipiell sind jedoch auch andere, dem Fachmann als sinnvoll erscheinende Stabilisationseinheiten denkbar, beispielsweise magnetische oder reibschlüssige Stabilisationseinheiten. Ferner könnte die Stabilisationseinheit einen elastisch verformbaren Teilbereich umfassen, in dem das Griffelement gehalten ist, der mittels des Griffelements verformbar ist und der das Griffelement stets in der aktuellen Position stabilisiert. Zudem könnte das Griffelement an sich elastisch verformbar sein und/oder federbelastete Teile aufweisen, die sich unter der Einwirkung typischer Bedienerkräfte in ihrer Stellung einer Bedienerhandbewegung anpassen.

Dabei ist eine flexible Anpassbarkeit bzw. eine besonders fein gestufte Verstellbarkeit erreichbar, wenn die Stabilisationseinheit zumindest einen geriffelten Teilbereich umfasst. Als geriffelt soll hier eine in zumindest eine Richtung periodisch fortgesetzte Muldenstruktur bezeichnet werden.

Ist die Stabilisationseinheit dazu vorgesehen, das Griffelement in einer Vielzahl von Raststellungen zu stabilisieren, kann erreicht werden, dass der Bediener stets eine passende Raststellung auswählen kann.

Eine konstruktiv besonders einfache bewegliche Lagerung des Griffelements ist erreichbar, wenn das Griffelement dazu vorgesehen ist, um eine Schwenkachse schwenkbar an der Gerätetür gelagert zu sein, wobei das Griffelement insbesondere dann einer intuitiven Bedienerhandbewegung folgen kann, wenn die Schwenkachse des Griffelements zumindest im Wesentlichen parallel zu einer Schwenkachse der Gerätetür verläuft.

Ein selbsttätiges Rückstellen der Gerätetür kann ermöglicht werden, wenn die Vorrichtung ein Mittel zum Lösen einer Stabilisationseinheit in wenigstens einer Lage der Gerätetür umfasst.

Ist das Mittel dazu vorgesehen, die Stabilisationseinheit während einer Schließbewegung der Gerätetür zu lösen, kann ein komfortables Rückstellen des Griffelements in eine Ruhestellung, insbesondere in die erste Stellung, erreichbar sein.

Zudem könnte die Vorrichtung vorteilhaft eine Arretierungsvorrichtung umfassen, die zum Arretieren des Griffelements in einer bestimmten Position vorgesehen ist.

Umfasst die Vorrichtung ein Rückstellmittel, das dazu vorgesehen ist, das Griffelement bei geschlossener Gerätetür selbsttätig in eine Grundstellung zu bewegen, kann vorteilhaft gewährleistet werden, dass das Griffelement sich bei geschlossener Gerätetür stets in der Grundstellung befindet.

Weist das Griffelement zumindest zwei unabhängige Bewegungsfreiheitsgrade auf, ist eine besonders flexible Anpassung der Bewegung des Griffelements an die Bedienerhandbewegung erreichbar.

Zudem wird vorgeschlagen, dass in weiteren Ausgestaltungen der Erfindung eine Sensoreinheit eine Bewegungskenngröße des Griffelements erfasst und an eine Steuereinheit, und besonders vorteilhaft an eine programmierbare Recheneinheit, weiterleitet, die dann die erfasste Bewegung und/oder Stellung als Kenngröße zur Betätigung einer weiteren Funktionseinheit, beispielsweise einer Beleuchtungseinheit zum Beleuchten eines Gargeräteinnenraums, umfasst. Als Bewegungskenngröße soll in diesem Zusammenhang auch eine Stellung, eine Zeitableitung der Stellung oder eine Kombination von beidem bezeichnet werden.

Umfasst die Sensoreinheit ein Schaltmittel, das mittels des Griffelements schaltbar ist, kann eine Schaltfunktion komfortabel in das Griffelement integriert sein. Dabei kann das Schaltmittel beispielsweise durch ein Bewegen des Griffelements in eine zweite Richtung schaltbar sein, die von einer ersten Richtung, in der sich das Griffelement während einer Öffnungsbewegung bewegt, unabhängig ist.

Ferner wird vorgeschlagen, dass die Vorrichtung eine Sensoreinheit zum Sensieren einer Bedienerkenngröße aufweist. Dadurch kann eine verbesserte individuelle Anpassbarkeit der Vorrichtung an den Bediener erreicht werden. Eine Bedienerkenngröße kann beispielsweise durch eine Schaltstellung eines vom Bediener betätigbaren Schaltmittels, durch eine Körpergröße, eine Handtemperatur, eine Gewicht, einen Fingerabdruck oder durch jede andere, dem Fachmann als sinnvoll erscheinende Kenngröße gegeben sein. In einer vorteilhaften Weiterbildung der Erfindung ist beispielsweise denkbar, dass die Sensoreinheit ein Gewicht und/oder eine Körpergröße eines Bedieners erfasst und, falls das Gewicht und/oder die Körpergröße einen applizierbaren Wert unterschreitet, ein Signal an eine Steuereinheit weiterleitet, die das die Gerätetür umfassende Gerät blockiert und/oder ein Öffnen der Gerätetür blockiert. Dadurch kann ein Benutzen des Geräts durch Unbefugte, beispielsweise durch Kinder, verhindert werden und Gefährdungspotentiale können ausgeräumt werden. Insbesondere im Zusammenhang mit Haushaltsgargeräten lässt sich eine effektive Kindersicherungsfunktion erreichen.

Ferner ist es möglich, die Rastvorrichtung mit magnetischen Rastkräften auszustatten, die von Permanentmagneten und/oder Elektromagneten erzeugt sein können. Solche Rastkräfte sind vorteilhaft an verschiedene Gerätetypen und/oder verschiedene Betriebssituationen anpassbar. Auch eine individuelle Anpassung an einen Bediener, der über die Bedienerkenngröße erkennbar ist, wäre vorstellbar.

Die Rastkräfte bzw. die von der Rastvorrichtung stabilisierten Stellungen können von der Stellung der Gerätetür abhängen. Beispielsweise könnten bestimmte Stellungen des Griffelements in bestimmten Lagen der Gerätetür destabilisiert werden, um einen verbesserten Bedienkomfort zu erreichen. Dazu kann beispielsweise eine von einem Elektromagneten erzeugte Rastkraft zuschaltbar sein oder ein Rastgebirge über eine Getriebeeinheit veränderlich ausgestaltet sein. Eine besonders robuste Realisation einer solchen Abhängigkeit kann durch eine mechanische Kopplung eines Rastgebirges der Rastvorrichtung an die Türbewegung der Gerätetür erreicht werden.

Es sind zudem Ausgestaltungen der Erfindung denkbar, in denen die Rastvorrichtung beim Stabilisieren des Griffelements von einem Reiblager unterstützt wird.

Eine Recheneinheit könnte ferner dazu vorgesehen sein, eine Dauer einer Auslenkung des Griffelements aus einer stabilen Stellung, beispielsweise aus der ersten Stellung, der zweiten Stellung oder der dritten Stellung, zu erfassen und als Kenngröße zu nutzen. Beispielsweise wäre es denkbar, eine Temperatur eines die Gerätetür umfassenden Gargeräts abhängig von dieser Dauer zu bestimmen. Dabei kann das Gargerät besonders vorteilhaft ein Anzeigeelement aufweisen, das dazu vorgesehen ist, einem Bediener eine der momentan erfassten Dauer zugeordnete Temperatur anzuzeigen.

Ferner ist denkbar, dass beim Bewegen des Griffelements, beispielsweise beim Auslenken des Griffelements aus der ersten Stellung, ein Schaltmittel automatisch betätigt wird, das unmittelbar oder über eine Steuereinheit eine andere Funktionseinheit schaltet. Beispielsweise könnte eine Innenbeleuchtung des Gargeräts, eine Lüftungsvorrichtung oder eine Beleuchtungseinheit zum Beleuchten des Griffelements und/oder eines Markenemblems automatisch eingeschaltet werden.

Eine solche automatische Betätigung einer weiteren Funktionseinheit wäre auch denkbar, wenn ein Näherungs- und/oder Berührungssensor dazu vorgesehen ist, eine Annäherung und/oder eine Berührung einer Hand eines Bedieners an ein Bauteil der Vorrichtung zu erfassen und abhängig davon ein Schaltsignal zu erzeugen.

Eine besonders komfortable Bedienung der Gerätetür kann erreicht werden, da die Vorrichtung ein Dämpfungsmittel zum Dämpfen einer Bewegung des Griffelements umfasst. In einer besonders kostengünstigen Ausgestaltung ist das Dämpfungsmittel als Reibelement ausgeführt.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Gargerät mit einer Gerätetür, die ein schwenkbar gelagertes Griffelement aufweist,
- Fig. 2: einen Ausschnitt des Gargeräts aus Figur 1 mit dem Griffelement,
- Fig. 3: eine Rastvorrichtung des Griffelements aus den Figuren 1 und 3,
- Fig. 4: eine alternative Rastvorrichtung für ein Griffelement,
- Fig. 5: eine Schnittdarstellung einer Gerätetür mit einem Griffelement in einer weiteren Ausgestaltung der Erfindung,
- Fig. 6: eine alternative Vorrichtung mit einer Sensoreinheit, einem Antriebselement und einem Dämpfungsmittel und
- Fig. 7: eine weitere alternative Vorrichtung mit einem Griffelement, das zwei unabhängige Bewegungsfreiheitsgrade aufweist.

Fig. 1 zeigt ein Gargerät mit einer doppelwandigen Gerätetür 11, die um eine horizontale Schwenkachse 18 schwenkbar am Gargerät gelagert ist, und zum Verschließen eines Garraums des Gargeräts vorgesehen ist. Dabei ist die Gerätetür 11 in einer ersten Stellung vertikal und in einer geöffneten, zweiten Stellung, die in Figur 1 gestrichelt dargestellt ist, horizontal ausgerichtet. An einem in der ersten Stellung die Gerätetür 11 oben begrenzenden Rand umfasst die Gerätetür 11 ein Griffelement 10, das relativ zur Gerätetür 11 und relativ zu einem Körper des Gargeräts um eine horizontale Schwenkachse 16 schwenkbar gelagert ist, die parallel zur Schwenkachse 18 der Gerätetür 11 verläuft, die im Bereich eines dem Griffelement 10 gegenüberliegenden Rands der Gerätetür 11 angeordnet ist.

Das Griffelement 10 umfasst eine leicht gebogene Griffstange, die mit einer Lagervorrichtung, die schwenkbar an einem Körper der Gerätetür 11 gelagert ist, über Abstandshülsen verschraubt ist. Die Lagervorrichtung umfasst ein walzenförmiges Lagerelement aus Kunststoff. In einer Parkstellung des Griffelements 10 ragen die Abstandshülsen senkrecht aus einer von der Gerätetür 11 aufgespannten Ebene heraus.

Ergreift ein Bediener die Griffstange des Griffelements 10, um, beispielsweise ausgehend von der ersten Stellung, die Gerätetür 11 zu öffnen, schwenkt das Griffelement 10 gegen eine von einer Stabilisationseinheit 12 erzeugte Stabilisationskraft um die Schwenkachse 16 relativ zur Gerätetür 11, die durch den Bediener gleichzeitig um die Schwenkachse 18 geschwenkt wird. Die Stabilisationskraft ist so ausgelegt, dass sich das Griffelement 10 in seiner Bewegung stets einer Bedienerhandbewegung anpasst. Dabei ist das Griffelement 10 unabhängig von einer Stellung der Gerätetür 11 um die Schwenkachse 16 zwischen einer ersten Stellung, der Parkstellung und einer zweiten, in Figur 1 gestrichelt dargestellten Stellung bewegbar gelagert. In der zweiten Stellung fluchten die Abstandshülsen und mit ihnen das gesamte Griffelement 10 mit einer Türebene der Gerätetür 11, so dass der Bediener bei geöffneter Stellung das Griffelement 10 auch dann sehen kann, wenn er von oben auf eine Innenseite der in der zweiten Stellung horizontal gehaltenen Gerätetür 11 blickt.

Die Stabilisationseinheit 12 umfasst zwei Rasteinheiten 13, 13', die jeweils ein in einem Außenbereich geriffeltes Rad 19, 19' und ein als Blattfeder ausgebildetes Rastelement 15 15' umfassen. Von den spiegelsymmetrischen Rasteinheiten 13, 13' soll im Folgenden nur die Rasteinheit 13 beschrieben werden (Figur 3). Das am Körper der Gerätetür 11 befestigte Rastelement 15 weist eine als Knick ausgebildete Rastnase auf, die in Vertiefungen eines geriffelten Teilbereichs 14 einrastet. Das Rad 19 ist an achsenartige Ausformungen des Lagerungskörpers angeformt und koaxial zur Schwenkachse 16 ausgerichtet.

Schwenkt ein Bediener das Griffelement 10 um die Schwenkachse 16, verschiebt sich die Rastnase des Rastelements 15 sukzessive von einer Vertiefung im geriffelten Teilbereich 14 des um die Schwenkachse 16 drehenden Rads 19 in die nächste, um dort einzurasten. Das als Blattfeder ausgebildete Rastelement 15 ist unter einer leichten Vorspannung montiert und ist daher beim Überstreichen des geriffelten Teilbereichs 14 stets federbelastet. Dabei ist die Rastkraft hinreichend stark, um das Griffelement 10 in jeder dritten Stellung zwischen der ersten und der zweiten Stellung zu stabilisieren, in der das Rastelement 15 in eine Vertiefung des Rads 19 eingreift. Solche Stellungen bzw. Vertiefungen sind im geriffelten Teilbereich 14 des Rads 19, isotrop über einen Winkelbereich von etwa 70° verteilt. Die Stabilisationseinheit 12 ist daher dazu vorgesehen, das Griffelement 10 in einer Vielzahl von Raststellungen zu stabilisieren.

Ferner ist die Stärke der Rastkraft auf eine Kraft, die der Bediener zum Öffnen der Gerätetür 11 aufwenden muss, abgestimmt, um zu vermeiden, dass das Griffelement 10 beim Ziehen unmittelbar in die erste oder in die zweite Stellung umschlägt und der Bedienerhandbewegung effektiv folgen kann. Diese Kraft wird von einem Federmechanismus, der in hier nicht dargestellte Scharniereinheiten der Gerätetür 11 integriert ist, sowie von einer Gewichtskraft der Gerätetür 11 erzeugt. Die Rastkraft ist daher auf den Federmechanismus abgestimmt.

Es sind Ausgestaltungen der Erfindung denkbar, in denen durch eine unterschiedliche Tiefe der Vertiefungen die Rasteinheit 13 eine Rastkraft erzeugt, die von der Stellung des Griffelements 10 relativ zur Gerätetür 11 abhängt.

Es sind Ausgestaltungen der Erfindung denkbar, in denen eine Bewegung des Rastelements 15 mittels eines Schallerzeugungsmittels einen Schall erzeugt, der dahingehend optimiert ist, dass einem Bediener eine besondere Hochwertigkeit des Griffelements 10 vermittelt wird. Beispielsweise könnte dies durch eine gezielte Manipulation von Resonanzeigenschaften des Rads 19 erfolgen.

Der Körper des Gargeräts weist keilförmige Mittel 17 zum Lösen der Stabilisationseinheit 12 in Lagen der Gerätetür 11 auf, in denen die Gerätetür 11 beinahe geschlossen ist. Bei einer Schließbewegung greift das fest mit dem Körper des Gargeräts verbundene Mittel 17 durch eine Öffnung in einen Innenraum der Gerätetür 11 und zwischen das Rastelement 15 und das Rad 19 ein. Das als Blattfeder ausgebildete Rastelement 15 wird beim Schließen der Gerätetür 11 von dem Mittel 17 verdrängt, so dass sich die Rastnase des Rastelements 15 aus den Vertiefungen des geriffelten Teilbereichs 14 löst. Die Stabilisationseinheit 12 wird bei einer Schließbewegung der Gerätetür 11 gelöst, da sich das Mittel zwischen das Rastelement 15 und das Rad 19 drängt, und dadurch die Rastverbindung der Rasteinheit 13 entriegelt.

Die achsenartigen Ausformungen des Lagerungskörpers des Griffelements 10 sind durch einen Einschubschlitz dazu ausgestattet, ein als Spiralfeder ausgestaltetes Rückstellmittel 23 aufzunehmen, das dazu vorgesehen ist, das Griffelement 10 bei geschlossener oder beinahe geschlossener Gerätetür 11 selbsttätig in eine Grundstellung zu bewegen. Das Rückstellmittel 23 ist mit einem ersten Ende in den Einschubschlitz des Lagerungskörpers des Griffelements 10 eingeschoben, umgreift die achsenartigen Ausformungen umfänglich und ist dazu vorgesehen, mit einem zweiten Ende unter einer Vorspannung mit einem Körper der Gerätetür 11 verklemmt zu sein. Ein Umschlingungssinn des Rückstellmittels 23 ist so gewählt, dass sich das Rückstellmittel 23 zusammenschnürt, wenn ein Benutzer das Griffelement 10 von der ersten Stellung in die zweite Stellung bewegt. Dabei erzeugt das Rückstellmittel 23 ein Drehmoment in Richtung der ersten Stellung, das allerdings bei geschlossener Rastverbindung des Rastelements 15 von der Stabilisationseinheit 12 abgefangen wird.

Ist die Rastverbindung des Rastelements 15 durch das Mittel 17 gelöst, stellt das vom Rückstellmittel 23 auf das Griffelement 10 ausgeübte Drehmoment das Griffelement 10 in die erste Stellung.

Es sind jedoch auch Ausgestaltungen der Erfindung denkbar, in denen das Griffelement 10 allein durch die Schwerkraft selbsttätig in die Grundstellung fällt und in denen daher vorteilhaft auf ein Rückstellmittel 23 verzichtet werden kann. Dazu kann das Griffelement 10 beispielsweise auch mit integrierten Gegengewichten ausgestattet sein. In dem in den Figuren 1 - 3 dargestellten Ausführungsbeispiel kann beispielsweise auf das Rückstellmittel 23 verzichtet werden, wenn die Griffleiste des Griffelements 10 aus Metall gefertigt ist und dadurch ein hinreichendes Gegengewicht erzeugt, um bei geschlossener Gerätetür 11 ein selbsttätiges Rückstellen in die erste Stellung zu ermöglichen, in der das Griffelement 10 dann durch einen Anschlag fixiert ist.

Figuren 4 - 7 zeigen weitere Ausgestaltungen der Erfindung. In der Beschreibung der Ausführungsbeispiele in den Figuren 4 - 7 wird im Wesentlichen auf Unterschiede zum Ausführungsbeispiel in den Figuren 1 - 3 eingegangen. Bezüglich gleichbleibender Merkmale kann auf die Ausführungsbeispiele in den Figuren 1 - 3 verwiesen werden. Dabei werden analoge Merkmale der verschiedenen Ausführungsbeispiele mit gleichen Bezugszeichen bezeichnet.

Figur 4 stellt eine alternative Stabilisationseinheit 12 dar. In einem Bereich 20 eines Rads 19, der etwa 20° ausmacht, und den eine Rastnase eines Rastelements 15 überstreicht, wenn sich das Griffelement 10 der ersten Stellung nähert, weist das Rad 19 einen leicht reduzierten Radius auf und die Riffelung setzt aus, so dass die Stabilisationseinheit 12 keine Stabilisationskraft auf das Griffelement 10 überträgt.

Ein Rückstellmittel 23 ist dazu vorgesehen, das Griffelement 10 bei geschlossener oder beinahe geschlossener Gerätetür 11 selbsttätig in eine Grundstellung, und zwar in die erste Stellung, zu bewegen, wenn sich das Griffelement 10 in einer Stellung befindet, in der die Rastnase des Rastelements 15 im Bereich 20 zum Liegen kommt. Stellungen, in denen die Rastnase des Rastelements 15 im geriffelten Teilbereich 14 zum Liegen kommt, können bei geschlossener Gerätetür 11 nicht auftreten, da das Griffelement 10 ansonsten an eine hier nicht dargestellte Verkleidung des Gargeräts anschlägt.

Ferner weist die in Figur 4 dargestellte Stabilisationseinheit 12 ein alternatives Rastelement 15 auf, das als Kugel ausgebildet ist. Das Rastelement 15 ist in einer an den Körper der Gerätetür 11 angeformte, röhrenförmigen Lagereinheit 21 axial verschiebbar gelagert. Ein Radius der Lagereinheit 21 ist in einem dem Rad 19 zugewandten Endbereich verengt, so dass das Rastelement 15 verliersicher gehalten ist. Ein Federelement 22 belastet das Rastelement 15 und erzeugt eine in Richtung des Rads 19 gerichtete Rastkraft.

Das in Figur 5 dargestellte Ausführungsbeispiel weist anstelle einer Griffleiste eine Eingriffsmulde im Lagerungskörper eines Griffelements 10 auf, in die ein Bediener mit seinen Fingern eingreifen kann. Wegen des kleineren Hebels können zugehörige Rastvorrichtungen mit schwächeren Rastkräften ausgelegt werden, ohne Komfortverluste hinnehmen zu müssen.

In dem in Figur 6 dargestellten Ausführungsbeispiel sensiert eine Sensoreinheit 24 im Bereich einer ersten Rasteinheit 13 eine Stellung und/oder Bewegung eines Griffelements 10. Eine hier nicht dargestellte Schalteinheit eines die Vorrichtung umfassenden Gargeräts kann über eine Sensorleitung 25 ein Signal der Sensoreinheit 24 abgreifen und verarbeiten. Sensiert die Sensoreinheit 24 eine Bewegung des Griffelements 10, schaltet die Schalteinheit eine Innenbeleuchtung des Gargeräts ein, sofern diese ausgeschaltet war. Empfängt die Schalteinheit über einen applizierbaren Zeitraum von einigen Minuten kein Signal und ist das Gargerät gleichzeitig unbeheizt, schaltet die Schalteinheit die Innenbeleuchtung automatisch aus. Es sind auch andere, dem Fachmann als sinnvoll erscheinende Nutzungsarten des Signals der Sensoreinheit 24 denkbar, wobei die dargestellte Gerätetür 11 flexibel im Zusammenhang mit verschieden ausgestalteten Gargeräten bzw. Schalt-, Steuer- und/oder Regeleinheiten einsetzbar ist. Im Bereich einer zweiten Rasteinheit 13' weist die Vorrichtung ein Dämpfungselement 26 zum Dämpfen einer Bewegung des Griffelements 10 auf. Das Dämpfungselement 26 ist als Dynamo ausgebildet, so dass es eine Schwenkbewegung des Griffelements 10 abgreift und in Ankerwicklungen des Dämpfungselements 26 eine Induktionsspannung erzeugt. Gleichzeitig ist das Dämpfungselement 26 ein Antriebselement zum Antreiben der Bewegung des Griffelements 10, das von einer Steuereinheit des Gargeräts ansteuerbar ist. Beim Einschalten des Gargeräts gibt die Steuereinheit einen elektrischen Strom auf das Dämpfungselement 26, so dass sich dieses selbsttätig in eine Bereitschaftsstellung bewegt.

Figur 7 zeigt einen oberen Abschnitt einer Gerätetür 11 eines Gargeräts, die ein Griffelement 10 umfasst, das zwei als Schwenkachsen ausgebildete Bewegungsfreiheitsgrade 27, 28 aufweist. Das Griffelement 10 ist im Wesentlichen kugelförmig und weist eine Eingriffsmulde 29 auf. Eine Sensoreinheit 24 erfasst eine Stellung des Griffelements 10 und umfasst ein Dämpfungselement 26 zum Dämpfen einer Bewegung des Griffelements 10, deren Funktion derjenigen einer Wirbelstrombremse gleicht. Die Sensoreinheit 24 erfasst eine über einige Sekunden gemittelte Bewegungsgeschwindigkeit, übermittelt diese an eine in die Gerätetür 11 integrierte Steuereinheit 30, die als programmierbare Recheneinheit ausgebildet ist. Die Steuereinheit 30 bestromt das Dämpfungselement 26 abhängig von der erfassten Bewegungsgeschwindigkeit, so dass eine schnelle Bewegung des Griffelements 10 nach einigen Sekunden zu einer starken Dämpfung führt. Dadurch erfasst die Sensoreinheit 24 eine Bedienerkenngröße, nämlich die Bewegungsgeschwindigkeit, die mit einer Nervosität des Bedieners korreliert, und veranlasst mittels der Steuereinheit 30 eine individuelle Anpassung der Dämpfung an den Bediener.

Ferner umfasst die Sensoreinheit 24 ein als Tastschalter ausgebildetes Schaltmittel 31, durch das der Bediener durch ein Drücken des Griffelements 10 in Richtung der Türebene der Gerätetür 11 ein Schaltsignal auslösen kann, das die Steuereinheit 30 verarbeitet.

In einem oberen Seitenbereich weist die Gerätetür 11 ein Anzeigeelement 32 auf, das zum Darstellen von Bedienerinformationen vorgesehen ist. Beispielsweise kann ein aktueller Betriebsmodus des Gargeräts dargestellt werden. In einer vorteilhaften Ausgestaltung der Erfindung kann der Bediener durch ein Drücken des Griffelements 10 bei geschlossener Gerätetür 11 das Schaltsignal des Schaltmittels 31 auslösen und dadurch eine Auswahl aus einem Auswahlmenü treffen, das die Steuereinheit 30 auf dem Anzeigeelement 32 darstellt und das durch eine Drehung des Griffelements 10 gescrollt werden kann. Dabei kann ein Betriebsmodus des Gargeräts vorteilhaft durch eine hierarchische Menüstruktur bestimmbar sein. Dabei können durch eine Auswahl bestimmter Menüpunkte Betriebsmodi aktiviert werden, in denen ein Betriebsparameter, beispielsweise eine Temperatur des Gargeräts, durch ein Drehen des Griffelements 10 einstellbar ist, in denen eine aktuelle Einstellung auf dem Anzeigeelement 32 erscheint und in denen die aktuelle Einstellung durch ein Auslösen des Schaltmittels 31 bestätigt und/oder gespeichert werden kann.

### Bezugszeichen

- 10: Griffelement
- 11: Gerätetür
- 12: Stabilisationseinheit
- 13: Rasteinheit
- 14: Teilbereich
- 15: Rastelement
- 16: Schwenkachse
- 17: Mittel
- 18: Schwenkachse
- 19: Rad
- 20: Bereich
- 21: Lagereinheit
- 22: Federelement
- 23: Rückstellmittel
- 24: Sensoreinheit
- 25: Sensorleitung
- 26: Dämpfungselement
- 27: Bewegungsfreiheitsgrad
- 28: Bewegungsfreiheitsgrad
- 29: Eingriffsmulde
- 30: Steuereinheit
- 31: Schaltmittel
- 32: Anzeigeelement

## Patentansprüche

1. Vorrichtung mit einem Griffelement (10) einer Gerätetür (11), das dazu vorgesehen ist, sich während einer Türbewegung der Gerätetür (11) relativ zur Gerätetür (11) zu bewegen, wobei das Griffelement (10) dazu vorgesehen ist, sich in seiner Bewegung einer Bedienerhandbewegung anzupassen, **dadurch gekennzeichnet, dass** ein Dämpfungselement (26) zum Dämpfen einer Bewegung des Griffelements (10) vorgesehen ist.

2. Vorrichtung nach Anspruch 1, **dadurch gekennzeichnet, dass** das Griffelement (10) dazu vorgesehen ist, zumindest weitgehend unabhängig von einer Stellung der Gerätetür (11) bewegbar gelagert zu sein.

3. Vorrichtung nach einem der vorhergehenden Ansprüche, **gekennzeichnet durch** eine Stabilisationseinheit (12) zum Stabilisieren des Griffelements (10) in wenigstens einer Stellung.

4. Vorrichtung nach Anspruch 3, **dadurch gekennzeichnet, dass** die Stabilisationseinheit (12) zum Stabilisieren des Griffelements (10) in zumindest drei Stellungen vorgesehen ist.

5. Vorrichtung zumindest nach Anspruch 3, **dadurch gekennzeichnet, dass** die Stabilisationseinheit (12) zumindest eine Rasteinheit (13) umfasst.

6. Vorrichtung nach Anspruch 5, **dadurch gekennzeichnet, dass** die Rasteinheit (13) zumindest einen geriffelten Teilbereich (14) umfasst.

7. Vorrichtung zumindest nach Anspruch 3, **dadurch gekennzeichnet, dass** die Stabilisationseinheit (12) ein federkraftbelastetes Rastelement (15) umfasst.

8. Vorrichtung zumindest nach Anspruch 3, **dadurch gekennzeichnet, dass** die Stabilisationseinheit (12) dazu vorgesehen ist, das Griffelement (10) in einer Vielzahl von Raststellungen zu stabilisieren.

9. Vorrichtung nach einem der vorhergehenden Ansprüche, **dadurch gekennzeichnet, dass** das Griffelement (10) dazu vorgesehen ist, um eine Schwenkachse (16) schwenkbar an der Gerätetür (11) gelagert zu sein.

10. Vorrichtung nach Anspruch 9, **dadurch gekennzeichnet, dass** die Schwenkachse (16) zumindest im Wesentlichen parallel zu einer Schwenkachse (18) der Gerätetür (11) verläuft.

11. Vorrichtung nach einem der vorhergehenden Ansprüche, **gekennzeichnet durch** ein Mittel (17) zum Lösen einer Stabilisationseinheit (12) in wenigstens einer Lage der Gerätetür (11).

12. Vorrichtung nach Anspruch 11, **dadurch gekennzeichnet, dass** das Mittel (17) dazu vorgesehen ist, eine Rastverbindung bei einer Schließbewegung der Gerätetür (11) zu lösen.

13. Vorrichtung nach einem der vorhergehenden Ansprüche, **gekennzeichnet durch** ein Rückstellmittel (23), das dazu vorgesehen ist, das Griffelement (10) bei geschlossener Gerätetür (11) selbsttätig in eine Grundstellung zu bewegen.

14. Vorrichtung nach einem der vorhergehenden Ansprüche, **dadurch gekennzeichnet, dass** das Griffelement (10) zumindest zwei unabhängige Bewegungsfreiheitsgrade (27, 28) aufweist.

15. Vorrichtung nach einem der vorhergehenden Ansprüche, **gekennzeichnet durch** eine Sensoreinheit (24) zum Sensieren einer Bewegungskenngröße des Griffelements (10).

16. Vorrichtung nach Anspruch 15, **dadurch gekennzeichnet, dass** die Sensoreinheit (24) ein Schaltmittel (31) umfasst, das mittels des Griffelements (10) schaltbar ist.

17. Vorrichtung nach einem der vorhergehenden Ansprüche, **gekennzeichnet durch** eine Sensoreinheit (24) zum Sensieren einer Bedienerkenngröße.

18. Vorrichtung nach einem der Ansprüche 15 - 17, **gekennzeichnet durch** eine Steuereinheit (30), die zum Verarbeiten eines Signals der Sensoreinheit (24) vorgesehen ist.

19. Vorrichtung nach einem der vorhergehenden Ansprüche, **gekennzeichnet durch** ein Antriebselement (26) zum Antreiben der Bewegung des Griffelements (10).

## Claims

1. Device with a handle element (10) of an appliance door (11), which is provided to move relative to the appliance door (11) during a movement of the appliance door (11), wherein the handle element (10) is provided to adapt its movement to an operator hand movement, **characterised in that** an attenuating element (26) is provided to attenuate a movement of the handle element (10).

2. Device according to claim 1, **characterised in that** the handle element (10) is provided to be mounted such that it can be moved largely independently from a position of the appliance door (11).

3. Device according to one of the preceding claims, **characterised by** a stabilisation unit (12) for stabilising the handle element (10) in at least one position.

4. Device according to claim 3, **characterised in that** the stabilisation unit (12) is provided to stabilise the handle element (10) in at least three positions.

5. Device at least according to claim 3, **characterised in that** the stabilisation unit (12) comprises at least one latching unit (13).

6. Device according to claim 5, **characterised in that** the latching unit (13) comprises at least one fluted subsection (14).

7. Device at least according to claim 3, **characterised in that** the stabilisation unit (12) comprises a spring-loaded latching element (15).

8. Device at least according to claim 3, **characterised in that** the stabilisation unit (12) is provided to stabilise the handle element (10) in a multiplicity of latching positions.

9. Device according to one of the preceding claims, **characterised in that** the handle element (10) is provided to be swivel-mounted about a swivel axis (16) on the appliance door (11).

10. Device according to claim 9, **characterised in that** the swivel axis (16) runs at least substantially parallel to a swivel axis (18) of the appliance door (11).

11. Device according to one of the preceding claims, **characterised by** a means (17) for releasing a stabilisation unit (12) in at least one position of the appliance door (11).

12. Device according to claim 11, **characterised in that** the means (17) is provided to release a latching connection in the event of a closing movement of the appliance door (11).

13. Device according to one of the preceding claims, **characterised by** a resetting means (23) provided to move the handle element (10) automatically into a basic position when the appliance door (11) is closed.

14. Device according to one of the preceding claims, **characterised in that** the handle element (10) has at least two independent degrees of freedom of movement (27, 28).

15. Device according to one of the preceding claims, **characterised by** a sensor unit (24) for sensing a movement characteristic of the handle element (10).

16. Device according to claim 15, **characterised in that** the sensor unit (24) comprises a switching means (31), which can be switched by way of the handle element (10).

17. Device according to one of the preceding claims, **characterised by** a sensor unit (24) for sensing an operator characteristic.

18. Device according to one of claims 15 - 17, **characterised by** a control unit (30), which is provided to process a signal of the sensor unit (24).

19. Device according to one of the preceding claims, **characterised by** a drive element (26) for driving the movement of the handle element (10).

## Revendications

1. Dispositif avec un élément-poignée (10) d'une porte d'appareil (11), prévu afin de se déplacer durant un déplacement de porte de la porte d'appareil (11) relativement à la porte d'appareil (11), dans lequel l'élément-poignée (10) est prévu afin de s'adapter dans son déplacement à un déplacement de la main de l'utilisateur, **caractérisé en ce qu'**un élément d'amortissement (26) est prévu pour amortir un déplacement de l'élément-poignée (10).

2. Dispositif selon la revendication 1, **caractérisé en ce que** l'élément-poignée (10) est prévu afin d'être logé de façon mobile au moins largement indépendamment d'une position de la porte d'appareil (11).

3. Dispositif selon l'une des revendications précédentes, **caractérisé par** une unité de stabilisation (12) pour stabiliser l'élément-poignée (10) dans au moins une position.

4. Dispositif selon la revendication 3, **caractérisé en ce que** l'unité de stabilisation (12) pour stabiliser l'élément-poignée (10) est prévu dans au moins trois positions.

5. Dispositif au moins selon la revendication 3, **caractérisé en ce que** l'unité de stabilisation (12) englobe au moins une unité d'encliquètement (13).

6. Dispositif selon la revendication 5, **caractérisé en ce que** l'unité d'encliquètement (13) englobe au moins une zone partielle rainurée (14).

7. Dispositif au moins selon la revendication 3, **caractérisé en ce que** l'unité de stabilisation (12) englobe un élément d'encliquètement soumis à une force de ressort (15).

8. Dispositif au moins selon la revendication 3, **caractérisé en ce que** l'unité de stabilisation (12) est prévue afin de stabiliser l'élément-poignée (10) dans une pluralité de positions d'encliquètement.

9. Dispositif selon l'une des revendications précédentes, **caractérisé en ce que** l'élément-poignée (10) est prévu afin d'être logé de façon pivotante sur la porte d'appareil (11) autour d'un axe de pivotement (16).

10. Dispositif selon la revendication 9, **caractérisé en ce que** l'axe de pivotement (16) s'étend au moins essentiellement en parallèle à un axe de pivotement (18) de la porte d'appareil (11).

11. Dispositif selon l'une des revendications précédentes, **caractérisé par** un moyen (17) afin de détacher une unité de stabilisation (12) dans au moins une position de la porte d'appareil (11).

12. Dispositif selon la revendication 11, **caractérisé en ce que** le moyen (17) est prévu afin de supprimer une liaison par encliquètement lors d'un déplacement de fermeture de la porte d'appareil (11).

13. Dispositif selon l'une des revendications précédentes, **caractérisé par** un moyen de rappel (23) prévu afin de déplacer automatiquement l'élément-poignée (10) dans une position de base lorsque la porte d'appareil est fermée (11).

14. Dispositif selon l'une des revendications précédentes, **caractérisé en ce que** l'élément-poignée (10) présente au moins deux degrés de liberté de déplacement différents (27, 28).

15. Dispositif selon l'une des revendications précédentes, **caractérisé par** une unité de capteurs (24) afin de détecter une grandeur de déplacement caractéristique de l'élément-poignée (10).

16. Dispositif selon la revendication 15, **caractérisé en ce que** l'unité de capteurs (24) englobe un moyen de commutation (31) commutable à l'aide de l'élément-poignée (10).

17. Dispositif selon l'une des revendications précédentes, **caractérisé par** une unité de capteurs (24) afin de détecter une grandeur caractéristique de l'utilisateur.

18. Dispositif selon l'une des revendications 15 à 17, **caractérisé par** une unité de commande (30) prévue afin de traiter un signal de l'unité de capteurs (24).

19. Dispositif selon l'une des revendications précédentes, **caractérisé par** un élément d'entraînement (26) afin d'entraîner le déplacement de l'élément-poignée (10).
